# EUROPÄISCHE PATENTSCHRIFT

(11) **EP 2 092 187 B1**
(45) Veröffentlichungstag und Bekanntmachung des Hinweises auf die Patenterteilung: **30.11.2011**
(21) Anmeldenummer: 07820133.2
(22) Anmeldetag: 11.09.2007
(51) Int. Cl.: F02M 47/02, F02M 63/00

(54) **INJEKTOR ZUM EINSPRITZEN VON KRAFTSTOFF**
INJECTOR FOR INJECTING FUEL
INJECTEUR POUR L'INJECTION DE CARBURANT

(30) Priorität: 10.11.2006 DE 102006053128
(43) Veröffentlichungstag der Anmeldung: 26.08.2009
(73) Patentinhaber: Robert Bosch GmbH, 70442 Stuttgart (DE)
(72) Erfinder: EISENMENGER, Nadja, 70469 Stuttgart (DE); MAGEL, Hans-Christoph, 72793 Pfullingen (DE)
(86) Internationale Anmeldenummer: PCT/EP2007/059530
(87) Internationale Veröffentlichungsnummer: WO 2008/055724

(56) Entgegenhaltungen:
- EP-A- 1 612 403
- WO-A-02/084106
- WO-A-2007/128612
- WO-A-2007/128613

## Beschreibung

### Stand der Technik

Die Erfindung geht aus von einem Injektor zum Einspritzen von Kraftstoff in einem Brennraum einer Verbrennungskraftmaschine gemäß dem Oberbegriff des Anspruchs 1, wie z.B. in der WO 02/084106, WO 2007/128613 order WO 2007/128612 gezeigt.

Zur Einbringung von Kraftstoff in direkteinspritzende, selbstzündende Verbrennungskraftmaschinen werden derzeit vermehrt hubgesteuerte Hochdruckspeicher-Einspritzsysteme (Common-Rail-Systeme) eingesetzt. Durch das hubgesteuerte Hochdruckspeicher-Einspritzsystem lässt sich der Einspritzdruck an Last und Drehzahl der Verbrennungskraftmaschine anpassen.

Üblicherweise werden in den hubgesteuerten Hochdruckspeicher-Einspritzsystemen Kraftstoffinjektoren eingesetzt, die mit 2/2-Steuerventilen betrieben werden. Durch das 2/2-Steuerventil wird ein Steuerraum mit einem Kraftstoffzulauf, durch den unter Systemdruck stehender Kraftstoff zugeführt wird, oder mit einem Kraftstoffrücklauf in den Niederdruckbereich verbunden. Hierdurch lässt sich der Druck im Steuerraum auf Systemdruck oder auf Rücklaufdruck einstellen. Der im Steuerraum herrschende Druck wirkt auf einen Steuerkolben, der wiederum mit einem Einspritzventilglied verbunden ist. Bei hohem Druck im Steuerraum wird so das Einspritzventilglied in seinen Sitz gestellt und die Einspritzöffnungen sind verschlossen. Bei niedrigem Druck im Steuerraum hebt sich das Einspritzventilglied aus seinem Sitz und Kraftstoff wird in die Verbrennungskraftmaschine eingespritzt.

Um die Emissionen der Verbrennungskraftmaschine zu reduzieren und hohe spezifische Leistungen zu erzielen, ist es notwendig, den Kraftstoff mit immer höherem Einspritzdruck in den Brennraum der Verbrennungskraftmaschine einzuspritzen. Durch den immer höheren geforderten Einspritzdruck verändern sich auch die Anforderungen an das 2/2-Steuerventil. Bei derzeit eingesetzten Steuerventilen wird die Verbindung vom Steuerraum in den Kraftstoffrücklauf durch ein kugelförmiges Schließelement verschlossen. Dieses wird gegen den Druck im Steuerraum über ein Druckstück, einen Ankerbolzen und eine Feder in seinen Sitz gestellt. Um das Steuerventil zu öffnen wird der Ankerbolzen mit Hilfe eines Magnetkreises gegen die Federkraft angehoben. Da bei steigendem Einspritzdruck eine größere Federkraft erforderlich ist, um das Steuerventil zu schließen, muss auch zum Öffnen des Steuerventil eine größere Magnetkraft aufgebracht werden. Bei Einspritzdrücken von mehr als 1800 bar ist dieses aus dem Stand der Technik bekannte Prinzip jedoch nur unter schwierigen Bedingen aufrechtzuerhalten.

### Offenbarung der Erfindung

### Vorteile der Erfindung

Bei einem erfindungsgemäß ausgebildeten Injektor zum Einspritzen von Kraftstoff in einen Brennraum einer Verbrennungskraftmaschine mit einem Injektorgehäuse, in dem ein Einspritzventilglied, welches mindestens eine Einspritzöffnung freigibt oder verschließt, über ein Steuerventil angesteuert wird, umfasst das Steuerventil einen Ventilstößel, mit dem eine Verbindung aus einem Steuerraum in einen Kraftstoffrücklauf freigebbar oder verschließbar ist. In dem Ventilstößel ist eine Bohrung ausgebildet, in der ein Führungsstift aufgenommen ist, der mit der Wandung der Bohrung im Ventilstößel einen Ventilraum, der hydraulisch mit dem Steuerraum verbunden ist, umschließt, wobei der Führungsstift durch den im Ventilraum herrschenden Druck gegen eine Anlagefläche gepresst wird, wodurch der Ventilstößel ausgerichtet wird.

Bei Steuerventilen für Kraftstoffinjektoren, wie sie aus dem Stand der Technik bekannt sind, wird der Ventilstößel oder der Anker des Magnetventils über fest mit dem Kraftstoffinjektor verbundene Führungsbauteile geführt. Dabei ist es erforderlich, die Ankerführung in die Magnetaufnahme zu integrieren, was zu einem kompliziert aufgebauten und teuren Bauteil führt. Vorteil des erfindungsgemäßen Injektors gegenüber diesem aus dem Stand der Technik bekannten Injektor ist, dass der Führungsstift aufgrund des hohen Einspritzdruckes mit einer großen Kraft aus dem Ventilraum gegen eine Anschlagfläche gedrückt wird. Diese Kraft kann als Anpresskraft für den Führungsstift genutzt werden. Der Führungsstift wird so an seiner Position gehalten. Damit über den Führungsstift der Ventilstößel ausgerichtet wird, ist der Führungsstift bei einem Flachsitz vorzugsweise über der Anlagefläche rechtwinklig ausgerichtet. Bei einem Kugelsitz ist es demgegenüber bevorzugt, wenn der Führungsstift radial verschiebbar ist in eine Position, in der der Ventilstößel zum Sitz ausgerichtet ist. Somit ist es nicht erforderlich, den Führungsstift und den Magnethalter aus einem Bauteil zu fertigen. Durch die Zweiteilung von Magnethalter und Führungsstift entstehen einfache, leicht zu fertigende Bauteile. Der Herstellungsaufwand wird somit reduziert.

Erfindunggemäß wird der Führungsstift durch den im Ventilraum herrschenden Druck gegen das Injektorgehäuse gestellt und dadurch an seiner Position gehalten. Weiterhin ist es jedoch auch möglich, dass zwischen dem Führungsstift und dem Injektorgehäuse mindestens ein weiteres Bauteil aufgenommen ist, wobei der Führungsstift gegen das weitere Bauteil gestellt wird. Das weitere Bauteil wird zum Beispiel durch diese Druckkraft und ggf. eine Federkraft gegen das Injektorgehäuse gestellt. Das weitere Bauteil kann jedoch auch einstückig mit dem Injektorgehäuse ausgebildet sein und zum Beispiel einen Teil der Magnetbaugruppe bilden.

Wenn der Führungsstift durch den im Ventilraum herrschenden Druck gegen das Injektorgehäuse gestellt und dadurch an seiner Position gehalten wird, ist es bevorzugt, dass am Führungsstift eine Erweiterung ausgebildet ist, die mit einer Seite gegen das Injektorgehäuse gestellt wird und auf deren andere Seite ein als Druckfeder ausgeführtes Federelement wirkt, das zwischen der Erweiterung und dem Ventilstößel aufgenommen ist. Vorteil des Federelementes, welches zwischen der Erweiterung am Führungsstift und dem Ventilstößel aufgenommen ist, ist, dass durch die Federkraft, die von dem Federelement ausgeübt wird und die auf die Erweiterung am Führungsstift wirkt, der Führungsstift mit der Erweiterung gegen das Injektorgehäuse gedrückt wird. Hierdurch ist die Kraft, mit der der Führungsstift gegen das Injektorgehäuse gestellt wird, auch dann groß genug, um den Führungsstift an seiner Position zu halten, wenn der Druck im Ventilraum auf Rücklaufdruck abfällt.

In einer bevorzugten Ausführungsform ist das Steuerventil magnetbetätigt und am Ventilstößel ist ein Anker des magnetbetätigten Steuerventils ausgebildet. Dadurch, dass der Anker am Ventilstößel ausgebildet ist, kann die Anzahl der benötigten Bauteile reduziert werden. Zudem ist es möglich, den Injektor kompakt zu bauen. Auch wird durch das Ausbilden des Ankers am Ventilstößel die Masse der bewegten Bauteile reduziert, so dass ein schnelleres Öffnen und Schließen des Steuerventils möglich wird.

Bevorzugt ist am Ventilstößel ein ringförmiges Schließelement ausgebildet. Das ringförmige Schließelement ist dabei vorzugsweise so ausgestaltet, dass der Durchmesser der Bohrung im Ventilstößel und der Innendurchmesser des ringförmigen Schließelementes annähernd gleich groß sind. Durch die annähernd gleich großen Durchmesser ist der Ventilstößel druckausgeglichen. Es ist somit nicht erforderlich, zum Schließen des Steuerventiles eine zusätzliche Kraft aufzubringen, die der Druckkraft im Ventilraum entgegenwirkt. Die kleineren benötigten Kräfte führen dazu, dass ein schnelleres Öffnen und Schließen des Steuerventils möglich wird. Der Einspritzverlauf kann besser an die Betriebsbedingungen der Verbrennungskraftmaschine angepasst werden.

Das ringförmige Schließelement am Ventilstößel ist zum Beispiel als Dichtfläche ausgebildet, die in einen Ventilsitz gestellt werden kann. Durch die Ausbildung des ringförmigen Schließelementes als Dichtfläche wird die Schließbewegung des Ventilstößels gedämpft und so der Verschleiß reduziert. Der Ventilsitz, in welchen das ringförmige Schließelement gestellt wird, um das Steuerventil zu schließen, ist zum Beispiel als Flachsitz, Kegelsitz oder Kugelsitz ausgebildet. In einer bevorzugten Ausführungsform ist das ringförmige Schließelement eine konisch ausgebildete Dichtfläche und der Ventilsitz als Kugelfläche ausgebildet. Vorteil dieser Ausgestaltung ist, dass keine erhöhten Parallelitätsanforderungen an die Anlagefläche des Führungsstiftes und den Ventilsitz gestellt werden. Die Kugelfläche des Ventilsitzes hat eine Gelenkfunktion, wobei der Ausgleich eines möglichen Achsversatzes durch radiale Verschiebung des Führungsstiftes an seiner Anlagefläche erfolgt. Zudem erlaubt der als Kugelfläche ausgebildete Ventilsitz auch ein flüssigkeitsdichtes Schließen des Steuerventils bei einer Neigung des Ventilkolbens gegen die Injektorachse.

### Kurze Beschreibung der Zeichnungen

Ausführungsbeispiele der Erfindung sind in den Zeichnungen dargestellt und in der nachfolgenden Beschreibung näher erläutert.

Es zeigen
- Figur 1: ein erfindungsgemäß ausgebildetes Steuerventil in einer ersten Ausführungsform,
- Figur 2: ein erfindungsgemäß ausgebildetes Steuerventil in einer zweiten Ausführungsform,
- Figur 3: ein erfindungsgemäß ausgebildetes Steuerventil mit Kegel/Kugel-Sitz.

### Ausführungsformen der Erfindung

Figur 1 zeigt ein erfindungsgemäß ausgebildetes Steuerventil in einer ersten Ausführungsform.

In einem Injektor zum Einspritzen von Kraftstoff in einem Brennraum einer Verbrennungskraftmaschine wird ein Einspritzventilglied, welches mindestens eine Einspritzöffnung freigibt oder verschließt, mittels eines Steuerventils 1 angesteuert. Das Steuerventil 1 wird mit einem Aktor 3 betätigt. In der hier dargestellten Ausführungsform ist der Aktor 3 ein Magnetaktor. Dieser umfasst eine Spule 5, die in einem Magnetkern 7 aufgenommen ist. Alternativ ist es auch möglich, anstelle eines Magnetaktors einen anderen Aktor, zum Beispiel einen Piezoaktor, zu verwenden.

Das Steuerventil 1 umfasst weiterhin einen Ventilstößel 9, der in der hier dargestellten Ausführungsform ein ringförmiges Schließelement 11 umfasst. Um das Steuerventil 1 zu schlie-βen wird das ringförmige Schließelement 11 in einen Ventilsitz 13 gestellt. In der hier dargestellten Ausführungsform ist der Ventilsitz 13 ein Flachsitz.

Im Ventilstößel 9 ist eine Bohrung 15 ausgebildet. In der Bohrung 15 ist ein Führungsstift 17 aufgenommen. Die Bohrung 15 fungiert dabei gleichzeitig als Führung für den Ventilstößel 9. Der Ventilstößel 9 wird am Führungsstift 17 geführt. Durch die Führung des Ventilstößels 9 am Führungsstift 17 wird vermieden, dass der Ventilstößel 9 radial zur Injektorachse 19 verschoben wird oder verkantet. Am Führungsstift 17 ist eine Erweiterung 21 ausgebildet, die mit einer Fläche 23 an einem oberen Gehäuseteil 25 des Injektors anliegt. Am Führungsstift 17 ist weiterhin eine Stufe 27 ausgebildet, die als Hubbegrenzer für den Ventilstößel 9 wirkt. Durch Anschlagen an die Stufe 27 wird die Bewegung des Ventilstößels 9 beendet.

Der Führungsstift 17 und die Bohrung 15 umschließen einen Ventilraum 29. An den Ventilraum 29 schließt sich ein Kanal 31 an, welcher in einem hier nicht dargestellten Steuerraum mündet. Im Kanal 31 ist ein Drosselelement 33 ausgebildet. Durch das Drosselelement 33 wird eine gegendruckunabhängige Durchströmung gewährleistet. Dies sorgt auch für einen gegendruckabhängigen Steuerraumdruck.

Um den aufgrund des hohen Kraftstoffdruckes im Ventilraum gegebenenfalls auftretenden Leckagestrom zwischen der Bohrung 15 und dem Führungsstift 17 gering zu halten, werden die Bohrung 15 und die Oberfläche des Führungsstiftes 17 so zueinander gepasst, dass die Bohrung 15 und die Oberfläche des Führungsstiftes 17 als Dichtfläche wirken.

Damit der Ventilstößel 9 durch den Aktor 3 bewegt werden kann, ist am Ventilstößel 9 in der hier dargestellten Ausführungsform ein Anker 35 ausgebildet. Der Hub des Ventilstö-βels 9 wird durch einen Einstellring 37, der zwischen dem oberen Gehäuseteil 25 und einem mittleren Gehäuseteil 39 aufgenommen ist, eingestellt. Die Einstellung des Hubes erfolgt dabei über die Höhe h des Einstellrings 37.

Das obere Gehäuseteil 25 und das mittlere Gehäuseteil 39 werden durch eine Spannhülse 41 miteinander verbunden. Hierzu liegt die Spannhülse 41 auf einer Schulter 43 am oberen Gehäuseteil 25 auf und wird mit einem Gewinde 45 am mittleren Gehäuseteil verschraubt. Damit entlang der Verbindung von oberem Gehäuseteil 25 und mittlerem Gehäuseteil 39 kein Kraftstoff am Injektor austreten kann, ist zwischen dem oberen Gehäuseteil 25 und dem mittleren Gehäuseteil 39 ein Dichtring 47 aufgenommen.

Der Führungsstift 17 ist von einem Federelement 49 umschlossen. Das Federelement 49 ist vorzugsweise eine als Druckfeder ausgebildete Spiralfeder. Das Federelement 49 stützt sich mit einer Seite am Ventilstößel 9 und mit der anderen Seite an der Erweiterung 21 des Führungsstiftes 17 ab. Um die Federkraft des Federelementes 49 einzustellen, ist es möglich, zwischen dem Federelement und der Erweiterung 21 eine Einstellscheibe 51 zu positionieren. Durch die Höhe der Einstellscheibe 51 wird die Vorspannung des Federelementes 49 eingestellt.

Durch die Federkraft des Federelementes 49, die über die Einstellscheibe 51 auf die Erweiterung 21 am Führungsstift 17 wirkt, wird der Führungsstift 17 gegen das obere Gehäuseteil 25 gedrückt. Zusätzlich wirkt auf den Führungsstift 17 eine Druckkraft im Ventilraum 29. Die Druckkraft ist dabei abhängig vom Druck des Kraftstoffes, der im Ventilraum 29 herrscht. Bei geschlossenem Steuerventil 1 herrscht im Ventilraum 29 Systemdruck. Bei geöffnetem Steuerventil 1 fällt der Druck im Ventilraum ab, da der Kraftstoff dann in den Niederdruckbereich des Einspritzsystems strömt. Somit nimmt bei geöffnetem Steuerventil 1 auch die Druckkraft auf den Führungsstift 17 ab. Da jedoch auch bei geöffnetem Steuerventil 1 weiterhin die Federkraft des Federelementes 49 auf den Führungsstift 17 wirkt, wird dieser in Anlage an der Fläche 23 gehalten, wodurch der Ventilstößel 9 zum Ventilsitz 13 ausgerichtet wird.

Um einen Einspritzvorgang zu starten, wird die Spule 5 bestromt. Hierdurch bildet sich ein Magnetfeld um die Spule aus, durch welches der Anker 35 angezogen wird. Der Ventilstö-βel 9 mit dem daran ausgebildeten Anker hebt sich mit dem ringförmigen Schließelement 11 aus dem Ventilsitz 13. Eine Verbindung aus dem Ventilraum 29 in den Kraftstoffrücklauf ist freigegeben. Der Druck im Ventilraum 29 sinkt. Aufgrund des abnehmenden Druckes im Ventilraum 29 strömt Kraftstoff über den Kanal 31 mit dem Drosselelement 33 aus dem hier nicht dargestellten Steuerraum. Der Druck im Steuerraum nimmt ebenfalls ab. Durch den abnehmenden Druck im Steuerraum wird der Steuerkolben in Richtung des Steuerraumes bewegt. Das Einspritzventilglied hebt sich aus seinem Sitz und gibt so die mindestens eine Einspritzöffnung frei. Kraftstoff wird in den Brennraum der Verbrennungskraftmaschine eingespritzt.

Während das Steuerventil 5 geöffnet ist und so Kraftstoff aus dem Steuerraum 29 in den Niederdruckbereich strömen kann, wodurch der Druck im Ventilraum 29 absinkt, nimmt auch die auf den Führungsstift 17 wirkende Druckkraft ab. Da jedoch das Federelement 49 eine Federkraft auf die Erweiterung 21 ausübt wird der Führungsstift 17 weiterhin gegen das obere Gehäuseteil 25 gedrückt und so an seiner Position gehalten. Zudem sinkt auch der Druck im Ventilraum 29 nicht auf den Druck im Niederdruckbereich ab, da der hier nicht dargestellte Steuerraum mit dem Kraftstoffzulauf verbunden ist und so kontinuierlich unter Systemdruck stehender Kraftstoff in den Steuerraum nachfließt, der dann über den Kanal 31 und das Drosselelement 33 in den Ventilraum 29 strömt.

Um den Einspritzvorgang zu beenden wird die Bestromung der Spule 5 beendet. Der Ventilstößel 9 wird mit Hilfe der Federkraft des Federelementes 49 mit seinem ringförmigen Schließelement 11 in den Ventilsitz 13 gestellt. Die Verbindung vom Ventilraum 29 in den Niederdruckbereich ist verschlossen. Der in den Steuerraum nachströmende Kraftstoff führt zu einer Druckerhöhung im Steuerraum und damit auch im Ventilraum 29, der über den Kanal 31 und das Drosselelement 33 hydraulisch mit dem Steuerraum verbunden ist. Auf den Führungsstift 17 wirkt wieder die Druckkraft des unter Systemdruck stehenden Kraftstoffes. Gleichzeitig wird durch den höheren Druck im Steuerraum der Steuerkolben in Richtung des Einspritzventilgliedes bewegt und das Einspritzventilglied so in seinen Sitz gestellt, um die mindestens eine Einspritzöffnung zu verschließen.

Figur 2 zeigt ein erfindungsgemäß ausgebildetes Steuerventil in einer zweiten Ausführungsform.

Das in Figur 2 dargestellte Steuerventil unterscheidet sich von dem in Figur 1 dargestellten Steuerventil durch die Ausbildung des Führungsstiftes 17.

In der hier dargestellten Ausführungsform ist zwischen dem Führungsstift 17 und dem oberen Gehäuseteil 25 ein weiteres Bauteil 53 aufgenommen. Am weiteren Bauteil 53 ist die Erweiterung 21 ausgebildet, gegen welche sich das Federelement 49 abstützt. Der Führungsstift 17 wird mit einer Stirnfläche 55 gegen das weitere Bauteil 53 gestellt. Der Führungsstift 17 wird durch die Druckkraft, die im Ventilraum 29 auf diesen wirkt, an seiner Position gehalten. Gleichzeitig wird die auf den Führungsstift 17 wirkende Druckkraft über die Stirnfläche 55 an das weitere Bauteil 53 übertragen. Hierdurch wird das weitere Bauteil 53 mit der Erweiterung 21 gegen das obere Gehäuseteil 25 gestellt. Auf das weitere Bauteil 53 wirkt gleichzeitig auch die Federkraft des Federelementes 49, welche dieses ebenfalls gegen das obere Gehäuseteil 25 stellt. Auf diese Weise wird das weitere Bauteil 53 an seiner Position gehalten. Dadurch, dass der Druck im Ventilraum 29 auch bei geöffnetem Steuerventil 1 aufgrund des über den Steuerraum und den Kanal 31 nachströmenden Kraftstoffes nicht auf Umgebungsdruck absinkt, wird auch in der in Figur 2 dargestellten Ausführungsform der Führungsstift 10 an seiner Anlage am weiteren Bauteil 53 gehalten, wodurch der Ventilstößel 9 zum Ventilsitz 13 ausgerichtet wird. Alternativ ist es möglich, dass das weitere Bauteil 53 einstückig mit dem oberen Gehäuseteil 25 ausgebildet ist.

Figur 3 zeigt ein erfindungsgemäß ausgebildetes Steuerventil in einer dritten Ausführungsform.

Das in Figur 3 dargestellte Steuerventil 1 unterscheidet sich von der in Figur 1 dargestellten Ausführungsform durch die Ausbildung des Ventilsitzes 13 und des ringförmigen Schließelementes 11. Bei der in Figur 3 dargestellten Ausführungsform ist das ringförmige Schließelement 11 mit einer konischen Dichtfläche ausgeführt. Der Ventilsitz 13 ist als Kugelfläche ausgeführt. Vorteil des kegelförmig ausgebildeten Ventilsitzes 13 gegenüber einem Flachsitz ist, dass der Ventilsitz 13, die Dichtfläche des ringförmigen Schließelementes 11 und die Fläche 23 der Erweiterung 21, die am oberen Gehäuseteil 25 anliegt, nicht exakt parallel gefertigt werden müssen, um ein flüssigkeitsdichtes Schließen des Ventils 1 zu ermöglichen. Durch die Gestaltung des Ventilsitzes 13 als Kugelfläche hat dieser eine Gelenkfunktion. Ein flüssigkeitsdichtes Schließen wird so auch gewährleistet, wenn die konisch ausgebildete Dichtfläche des ringförmigen Schließelementes 11 nicht exakt parallel ausgebildet ist. Ein möglicher Achsversatz des Führungsstiftes 17 wird durch radiales Verschieben des Führungsstiftes 17 an der Fläche 23 ausgeglichen.

Neben dem in Figur 3 dargestellten kugelförmig ausgebildeten Ventilsitz mit konisch ausgebildeter Dichtfläche am ringförmigen Schließelement 11 ist es auch möglich, dass der Ventilsitz 13 und das ringförmige Schließelement 11 als Flachsitz ausgebildet sind. Alternativ ist es auch möglich, dass der Ventilsitz 13 kegelförmig und das ringförmige Schließelement 11 mit einer konischen Dichtfläche versehen sind, wobei die Kegelwinkel des kegelförmigen Ventilsitzes 13 und der konisch ausgebildeten Dichtfläche vorzugsweise eine Differenz im Bereich von 1° bis 5° aufweisen, so dass sich die Flächenpressung des ringförmigen Schließelementes 11 im kegelförmig ausgebildeten Ventilsitz 13 auf eine Linie konzentriert. Weiterhin ist es jedoch auch möglich, dass das ringförmige Schließelement 11 und der Ventilsitz 13 jede beliebige, dem Fachmann bekannte und geeignete Geometrie einnehmen.

## Patentansprüche

1. Injektor zum Einspritzen von Kraftstoff in einen Brennraum einer Verbrennungskraftmaschine mit einem Injektorgehäuse, ein oberes Gehäuseteil (25) und ein mittleres Gehäuseteil (39) umfassend, bei dem ein Einspritzventilglied, welches mindestens eine Einspritzöffnung freigibt oder verschließt, über ein Steuerventil (1) angesteuert wird, wobei das Steuerventil (1) einen Ventilstößel (9) umfasst, mit dem eine Verbindung aus einem Steuerraum in einen Kraftstoffrücklauf freigebbar oder verschließbar ist, wobei in dem Ventilstößel (9) eine Bohrung (15) ausgebildet ist, in der ein Führungsstift (17) aufgenommen ist, der mit der Wandung der Bohrung (15) im Ventilstößel (9) einen Ventilraum (29), der hydraulisch mit dem Steuerraum verbunden ist, umschließt, **dadurch gekennzeichnet, dass** der Führungsstift (17) durch den im Ventilraum (29) herrschenden Druck gegen eine Anlagefläche eines oberen Gehäuseteils (25) gepresst wird, wodurch der Führungsstift (17) rechtwinklig ausgerichtet und in Position gehalten wird und der mit dem Führungsstift (17) geführte Ventilstößel (9) ebenfalls ausgerichtet wird.

2. Injektor nach Anspruch 1, **dadurch gekennzeichnet, dass** zwischen dem Führungsstift (17) und dem oberen Gehäuseteil (25) mindestens ein weiteres Bauteil (53) aufgenommen ist, wobei der Führungsstift (17) gegen das weitere Bauteil (53) gestellt wird und durch diese Druckkraft das weitere Bauteil (53) gegen das obere Gehäuseteil (25) gestellt wird, wodurch das weitere Bauteil (53) an seiner Position gehalten wird.

3. Injektor nach Anspruch 1 , **dadurch gekennzeichnet, dass** der Führungsstift (17) durch eine Erweiterung (21) mit einer Seite gegen das obere Gehäuseteil (25) gestellt ist und auf deren anderer Seite ein als Druckfeder ausgeführtes Federelement (49) wirkt, das zwischen der Erweiterung (21) und dem Ventilkolben (9) aufgenommen ist.

4. Injektor nach einem der Ansprüche 1 bis 3, **dadurch gekennzeichnet, dass** das Steuerventil (1) magnetbetätigt ist und am Ventilstößel (9) ein Anker (35) des magnetbetätigten Steuerventils (1) ausgebildet ist.

5. Injektor nach einem der Ansprüche 1 bis 4, **dadurch gekennzeichnet, dass** am Ventilstö-βel (9) ein ringförmiges Schließelement (11) ausgebildet ist.

6. Injektor nach einem der Ansprüche 1 bis 4, **dadurch gekennzeichnet, dass** der Durchmesser der Bohrung (15) im Ventilstößel (9) und der Innendurchmesser des ringförmigen Schließelementes (11) annähernd gleich groß sind.

7. Injektor nach Anspruch 5 oder 6, **dadurch gekennzeichnet, dass** das ringförmige Schließelement (11) am Ventilstößel (9) als Dichtfläche ausgebildet ist, welche in einen Ventilsitz (13) gestellt werden kann.

8. Injektor nach einem der Ansprüche 5 bis 7, **dadurch gekennzeichnet, dass** der Ventilsitz (13) als Flachsitz, Kegelsitz oder Kugelsitz ausgebildet ist.

9. Injektor nach einem der Ansprüche 5 bis 8, **dadurch gekennzeichnet, dass** das ringförmige Schließelement (11) eine konisch ausgebildete Dichtfläche aufweist und der Ventilsitz (13) als Kugelfläche ausgebildet ist.

## Claims

1. Injector for injecting fuel into a combustion chamber of an internal combustion engine, having an injector housing which comprises an upper housing part (25) and a central housing part (39) and in which an injection valve member which opens up or closes off at least one injection opening is actuated by means of a control valve (1), wherein the control valve (1) comprises a valve plunger (9) by means of which a connection from a control chamber into a fuel return line can be opened up or closed off, wherein the valve plunger (9) has formed therein a bore (15) in which is accommodated a guide pin (17) which, together with the wall of the bore (15) in the valve plunger (9), encloses a valve chamber (29) which is hydraulically connected to the control chamber, **characterized in that** the guide pin (17) is pressed against a contact surface of an upper housing (25) by the pressure prevailing in the valve chamber (29), as a result of which the guide pin (17) is aligned at right angles and held in position and the valve plunger (9), which is guided by means of the guide pin (17), is likewise aligned.

2. Injector according to Claim 1, **characterized in that** at least one further component (53) is accommodated between the guide pin (17) and the upper housing part (25), wherein the guide pin (17) is set against the further component (53), and as a result of said pressure force, the further component (53) is set against the upper housing part (25), as a result of which the further component (53) is held in its position.

3. Injector according to Claim 1, **characterized in that** the guide pin (17), by means of a widened portion (21), is set with one side against the upper housing part (25), and the other side of said guide pin is acted on by a spring element (49) which is designed as a compression spring and which is held between the widened portion (21) and the valve piston (9).

4. Injector according to one of Claims 1 to 3, **characterized in that** the control valve (1) is magnet-actuated, and an armature (35) of the magnet-actuated control valve (1) is formed on the valve plunger (9).

5. Injector according to one of Claims 1 to 4, **characterized in that** an annular closing element (11) is formed on the valve plunger (9).

6. Injector according to one of Claims 1 to 4, **characterized in that** the diameter of the bore (15) in the valve plunger (9) and the inner diameter of the annular closing element (11) are approximately identical.

7. Injector according to Claim 5 or 6, **characterized in that** the annular closing element (11) on the valve plunger (9) is formed as a sealing surface which can be set into a sealing seat (13).

8. Injector according to one of Claims 5 to 7, **characterized in that** the valve seat (13) is designed as a flat seat, conical seat or spherical seat.

9. Injector according to one of Claims 5 to 8, **characterized in that** the annular closing element (11) has a conical sealing surface and the valve seat (13) is formed as a spherical surface.

## Revendications

1. Injecteur pour l'injection de carburant dans une chambre de combustion d'un moteur à combustion interne comprenant un boîtier d'injecteur, une partie de boîtier supérieure (25) et une partie de boîtier centrale (39), dans lequel un organe de soupape d'injection, qui ouvre ou ferme au moins une ouverture d'injection, est commandé par une soupape de commande (1), la soupape de commande (1) comprenant un poussoir de soupape (9) avec lequel une connexion depuis un espace de commande dans un retour de carburant peut être ouverte ou fermée, un alésage (15) étant réalisé dans le poussoir de soupape (9), dans lequel une goupille de guidage (17) est reçue, laquelle entoure avec la paroi de l'alésage (15) dans le poussoir de soupape (9) un espace de soupape (29) qui est connecté hydrauliquement à l'espace de commande, **caractérisé en ce que** la goupille de guidage (17) est pressée par la pression régnant dans l'espace de soupape (29) contre une surface d'appui d'une partie supérieure du boîtier (25), de sorte que la goupille de guidage (17) soit orientée à angle droit et maintenue en position, et que le poussoir de soupape (9) guidé avec la goupille de guidage (17) soit également orienté.

2. Injecteur selon la revendication 1, **caractérisé en ce qu'**entre la goupille de guidage (17) et la partie supérieure du boîtier (25) est reçu au moins un composant supplémentaire (53), la goupille de guidage (17) étant placée contre le composant supplémentaire (53) et du fait de cette force de pression, le composant supplémentaire (53) étant placé contre la partie supérieure du boîtier (25), de sorte que le composant supplémentaire (53) soit maintenu dans sa position.

3. Injecteur selon la revendication 1, **caractérisé en ce que** la goupille de guidage (17) est placée par un élargissement (21) avec un côté contre la partie supérieure du boîtier (25) et sur son autre côté agit un élément de ressort (49) réalisé sous forme de ressort de compression, qui est reçu entre l'élargissement (21) et le piston de soupape (9).

4. Injecteur selon l'une quelconque des revendications 1 à 3, **caractérisé en ce que** la soupape de commande (1) est commandée par un aimant et sur le poussoir de soupape (9) est réalisée une armature (35) de la soupape de commande (1) commandée par un aimant.

5. Injecteur selon l'une quelconque des revendications 1 à 4, **caractérisé en ce qu'**un élément de fermeture annulaire (11) est réalisé sur le poussoir de soupape (9).

6. Injecteur selon l'une quelconque des revendications 1 à 4, **caractérisé en ce que** le diamètre de l'alésage (15) dans le poussoir de soupape (9) et le diamètre intérieur de l'élément de fermeture annulaire (11) sont approximativement identiques.

7. Injecteur selon la revendication 5 ou 6, **caractérisé en ce que** l'élément de fermeture annulaire (11) est réalisé sous forme de surface d'étanchéité sur le poussoir de soupape (9), laquelle surface d'étanchéité peut être placée dans un siège de soupape (13).

8. Injecteur selon l'une quelconque des revendications 5 à 7, **caractérisé en ce que** le siège de soupape (13) est réalisé sous forme de siège plat, de siège conique ou de siège sphérique.

9. Injecteur selon l'une quelconque des revendications 5 à 8, **caractérisé en ce que** l'élément de fermeture annulaire (11) présente une surface d'étanchéité réalisée sous forme conique et le siège de soupape (13) est réalisé sous forme de surface sphérique.
